# EUROPÄISCHE PATENTSCHRIFT

(11) **EP 3 940 163 B1**
(45) Veröffentlichungstag und Bekanntmachung des Hinweises auf die Patenterteilung: **11.01.2023**
(21) Anmeldenummer: 21020367.5
(22) Anmeldetag: 15.07.2021
(51) Int. Cl.: E04D 13/147

(54) **EINFASSUNG**
ENCLOSURE
ENCADREMENT

(30) Priorität: 17.07.2020 AT 7820 U
(43) Veröffentlichungstag der Anmeldung: 19.01.2022
(73) Patentinhaber: Prefa Aluminiumprodukte Gesellschaft m.b.H., 3182 Markt/Lilienfeld (AT)
(72) Erfinder: Ried, Walter, A-3182 Marktl (AT)
(74) Vertreter: Keschmann, Marc

(56) Entgegenhaltungen:
- DE-B1- 2 616 034
- DE-C- 579 431
- DE-U- 1 847 575

## Beschreibung

Die Erfindung betrifft eine Einfassung zum Einfassen einer quaderförmigen Durchdringung, insbesondere eines Kamins an einem Durchtritt der Durchdringung durch eine Dachfläche.

Wenn im Zusammenhang mit der vorliegenden Erfindung im Folgenden von Kamin gesprochen wird, sind immer auch allgemein quaderförmige Durchdringungen wie Lüftungsschächte und dergleichen gemeint. Die Begriffe Kamin, quaderförmige Durchdringung und Schornstein sind somit als technisch gleichbedeutend zu verstehen.

Beim Bau von Gebäuden müssen am Durchtritt von quaderförmigen Durchdringungen, insbesondere des Kamins beziehungsweise Schornsteins durch die Dachfläche Maßnahmen getroffen werden, um am Übergang von der Dachfläche zur Durchdringung eine möglichst dichtende Verbindung zu schaffen, um das Eindringen insbesondere von Regen und Schnee beziehungsweise Schmelzwasser an dieser Stelle zu verhindern. Hierzu wird gemäß dem Stand der Technik derart vorgegangen, dass beispielsweise verzinkte Bleche als Abdeckplatte um den Bereich des Durchtritts gelegt wurden und ausgehend von der Abdeckplatte eine Art Kragen um den Kamin beziehungsweise Schornstein aus ebensolchen Blechen geformt wurde. Die verschiedenen Bleche werden hierzu geschnitten, an den Kamin oder Schornstein angeformt und passend verlötet, verfalzt und/oder vernietet. Dies erfordert naturgemäß ein gewisses Maß an handwerklichem Können, was die letztlich doch relativ einfachen Einfassungen teuer in der Herstellung macht.

Aufgrund der unterschiedlichen Längen von Kaminen, das heißt deren Erstreckung in einer Ebene quer zur Höhenrichtung, gibt es im Stand der Technik bisher keine zufriedenstellende Lösung für Einfassungen aus vorgefertigten Teilen, die den Aufbau des Kragens, bestehend aus aus der Ebene der Abdeckplatte aufragenden Wandteilen bereits vorgeben. Auch bei Kaminen von genormter Länge muss darüberhinaus die Länge des Durchtritts entlang der Falllinie der Dachneigung variiert werden, wenn unterschiedliche Neigungswinkel der Dachfläche zu berücksichtigen sind. Eine gattungsgemäße Einfassung ist aus DE 18 47 575 U bekannt.

Es ist daher Aufgabe der vorliegenden Erfindung eine Einfassung zum Einfassen einer quaderförmigen Durchdringung, insbesondere eines Kamins am Durchtritt der Durchdringung durch die Dachfläche bereitzustellen, die mit einfachsten Mitteln und geringem handwerklichem Können an unterschiedliche Längen von Kaminen beziehungsweise Schornsteinen und andere quaderförmige Durchdringungen beziehungsweise an unterschiedliche Dachneigungen angepasst werden kann.

Zur Lösung dieser Aufgabe umfasst die erfindungsgemäße Einfassung der eingangs genannten Art ein erstes und ein zweites Einfassungsteil, wobei das erste Einfassungsteil an einander parallel gegenüberliegenden Rändern einer ersten Abdeckplatte erste Führungsprofile aufweist und das zweite Einfassungsteil an einander parallel gegenüberliegenden Rändern einer zweiten Abdeckplatte zweite Führungsprofile aufweist, wobei die ersten Führungsprofile und die zweiten Führungsprofile dazu angepasst sind, das erste Einfassungsteil und das zweite Einfassungsteil gleitend aneinander zu führen, wobei das erste und das zweite Einfassungsteil jeweils entlang der ersten und zweiten Führungsprofile aus der ersten und zweiten Abdeckplatte aufragende seitliche Wandteile aufweisen, die dazu angepasst sind, gleitend aneinander geführt zu sein und wobei am ersten Einfassungsteil zwischen den seitlichen Wandteilen eine bewegliche Vorderwand aus der ersten Abdeckplatte aufragt und am zweiten Einfassungsteil zwischen den seitlichen Wandteilen eine abtrennbar mit den seitlichen Wandteilen verbundene Rückwand aus der zweiten Abdeckplatte aufragt.

Dadurch, dass die beiden Einfassungsteile an den Rändern der Abdeckplatten Führungsprofile aufweisen, können die Einfassungsteile von zwei Seiten an den Kamin beziehungsweise die Durchdringung angelegt und in einfacher Weise so weit zusammengeschoben werden, bis die erforderliche Länge der Einfassung bezüglich der Länge des Kamins beziehungsweise Schornsteins oder der Durchdringung erreicht ist. Die Führungsprofile bieten hierbei die nötige Stabilität und ermöglichen ein einfaches Zusammenschieben der beiden Einfassungsteile unter Überlappung der seitlichen Wandteile. Die seitlichen Wandteile bilden die seitlichen Teile des Kragens um den Kamin beziehungsweise die Durchdringung aus. Zur Anpassung der Einfassung an den Kamin unter Berücksichtigung des jeweiligen Neigungswinkels der Dachfläche kann in der Folge die zwischen den seitlichen Wandteilen aufragende, bewegliche Vorderwand an den Kamin angelegt werden. Die dauerhafte Verbindung der Vorderwand mit den seitlichen Wandteilen zur Ausbildung des Brustteils der Einfassung erfolgt beispielsweise durch Vernieten, indem die Vorderwand mit den seitlichen Wandteilen mittels Patentnieten fixiert und dadurch gesichert wird. Anschließend werden gegebenenfalls Überstände der seitlichen Wandteile abgeschnitten und auf die Vorderwand umgebogen.

Hierzu weist die Vorderwand bevorzugt beidseits in der Ebene der seitlichen Wandteile aufragende Laschen auf, die somit eine flächige Anlage an die seitlichen Wandteile bilden.

In ähnlicher Weise kann an der Rückseite des Kamins das Nackenteil gebildet werden, wobei zur Anpassung an den Neigungswinkel der Dachfläche die seitlichen Wandteile so weit eingeschnitten werden, bis die Anlage der Rückwand an den Kamin erreicht ist. In der Folge wird die Rückwand im Bereich der Einschnitte an den Kamin angelegt, wobei die eingeschnittenen Teile der seitlichen Wandteile mit dem Rest der seitlichen Wandteile seitlich überlappen. Insgesamt soll der Hochzug der seitlichen Wandteile und der Vorderwand und der Rückwand bevorzugt nicht geringer als 150 mm sein.

Um eine möglichst langlebige Einfassung zu schaffen, ist es gemäß einer bevorzugten Ausführungsform der vorliegenden Erfindung vorgesehen, dass die Einfassung aus einem Metallblech, insbesondere aus Aluminium, Kupfer oder Zink besteht. Diese Materialien sind schon seit langem auf dem Gebiet der Spenglerei als witterungsbeständig bekannt und eignen sich auch für das plastische Verformen zum Anpassen der erfindungsgemäßen Einfassung an den Kamin oder die Durchdringung.

Bevorzugt weisen die seitlichen Wandteile Auskragungen auf, die die Vorderwand und/oder die Rückwand zumindest in einem Teilbereich überdecken. Auf diese Weise wird trotz der beweglichen Vorderwand beziehungsweise Rückwand eine gegenüber Niederschlag dichtende Verbindung zwischen den seitlichen Wandteilen und der Vorderwand beziehungsweise der Rückwand sichergestellt, sodass Regenwasser oder Schmelzwasser nicht zwischen die Vorderwand beziehungsweise die Rückwand und die seitlichen Wandteile der erfindungsgemäßen Einfassung dringen kann.

Gemäß einer bevorzugten Ausführungsform der vorliegenden Erfindung ist die Einfassung derart weitergebildet, dass die Rückwand an zumindest einem der seitlichen Wandteile formschlüssig und lösbar festgelegt, insbesondere eingehakt ist. Diese bevorzugte Weiterbildung der vorliegenden Erfindung gestattet es in besonders einfacher Weise, die Rückwand zur Anpassung des Nackenteils geeignet zu kürzen. Die Rückwand muss hierfür lediglich so weit von den seitlichen Wandteilen gelöst bzw. ausgeklinkt oder ausgehakt werden, um einen geeigneten Hochzug am Kamin zu gewährleisten, was bevorzugt durch Lösen der Hakenverbindungen zwischen Rückwand und seitlichen Wandteilen erfolgt.

Bevorzugt ist die Rückwand gebogen und weist bevorzugt quer zu den Wandteilen verlaufende Einkerbungen auf. Dadurch ist die Rückwand bereits zur Anlage an den Kamin beziehungsweise Schornstein vorgebogen und kann durch die Einkerbungen mühelos an den gewünschten Verlauf von der Dachfläche zum Kamin angepasst werden.

Gemäß einer bevorzugten Ausführungsform der vorliegenden Erfindung ragt die Vorderwand verlaufend aus der ersten Abdeckplatte auf und weist bevorzugt im Verlauf quer zu den Wandteilen verlaufende Einkerbungen auf. Dadurch ist die Rückwand ebenfalls bereits zur Anlage an den Kamin beziehungsweise Schornstein vorgebogen und kann durch die Einkerbungen mühelos an den gewünschten Verlauf von der Dachfläche zum Kamin angepasst werden.

Die Erfindung wird nachfolgend anhand eines in der Zeichnung dargestellten Ausführungsbeispiels näher erläutert. In dieser zeigt Fig. 1 eine perspektivische Ansicht der erfindungsgemäßen Einfassung.

In Fig. 1 ist eine erfindungsgemäße Einfassung mit dem Bezugszeichen 1 bezeichnet. Die Einfassung 1 besteht aus einem ersten Einfassungsteil 2 und einem zweiten Einfassungsteil 3, wobei das erste Einfassungsteil 2 an den gegenüberliegenden Rändern 4 der ersten Abdeckplatte 5 erste Führungsprofile 6 aufweist. Ebenso weist das zweite Einfassungsteil 3 an einander parallel gegenüberliegenden Rändern 7 der zweiten Abdeckplatte 8 zweite Führungsprofile 9 auf, wobei die Führungsprofile 6 und 9 dergestalt dimensioniert und geformt sind, dass die beiden Einfassungsteile 2 und 3 im Sinne des Doppelpfeils 10 gleitend aneinander geführt sind.

Entlang der ersten und zweiten Führungsprofile 6 und 9 ragen aus der ersten und zweiten Abdeckplatte 2 und 3 seitliche Wandteile 11 und 12 auf, die ebenfalls im Sinne des Doppelpfeils 10 aneinander gleiten können, um beim Zusammenschieben des ersten und zweiten Einfassungsteils 2 und 3 im Bereich A miteinander zu überlappen, sodass ein geschlossener seitlicher Bereich der Einfassung 1 gebildet wird.

Zwischen den seitlichen Wandteilen 11 der ersten Abdeckplatte 5 ragt eine bewegliche Vorderwand 13 verlaufend aus der ersten Abdeckplatte 5 auf, und kann im Sinne des Doppelpfeils 14 verlagert werden, um die Vorderwand 13 abhängig von der Dachneigung an einen Kamin beziehungsweise Schornstein oder an eine andere quaderförmige Durchdringung einer Dachfläche anzupassen, der durch strichlierte Linien versinnbildlicht ist. Die Vorderwand 13 weist im Verlauf quer zu den Wandteilen 11 verlaufende Einkerbungen 13' auf, die die Anpassung an den Kamin erleichtern. Nach dem Anpassen der Vorderwand können die seitlichen Wandteile 11 gegebenenfalls entlang der strichlierten Linien abgeschnitten, durch die Laschen 18 mit den seitlichen Wandteilen 12 vernietet und im Sinne der Pfeile 15 um die Vorderwand gebogen werden. Ebenso ragt zwischen seitlichen Wandteilen 12 der zweiten Abdeckplatte 8 eine bewegliche Rückwand 17 auf, die zur Anpassung an die Dachneigung teilweise aus den seitlichen Wandteilen 12 gelöst und geeignet gekürzt werden kann, wenn dies notwendig ist. Die Rückwand 17 weist ebenfalls entsprechende Einkerbungen 17' auf. Nach dem Lösen und/oder Einschneiden der seitlichen Wandteile 12 entlang der strichlierten Linien werden wie schon im Zusammenhang mit der Vorderwand 13 die seitlichen Wandteile 12 um die Rückwand 17 gebogen.

Die seitlichen Wandteile 11 und 12 weisen Auskragungen 11' und 12' auf, die die Vorderwand 13 beziehungsweise die Rückwand 17 in einem Randbereich überdecken, sodass Regenwasser oder Schmelzwasser nicht zwischen die Vorderwand 13 beziehungsweise die Rückwand 17 und die seitlichen Wandteile 11 beziehungsweise 12 dringen kann.

## Patentansprüche

1. Einfassung (1) zum Einfassen einer quaderförmigen Durchdringung, insbesondere eines Kamins an einem Durchtritt der Durchdringung durch eine Dachfläche umfassend ein erstes und ein zweites Einfassungsteil (2, 3), wobei das erste Einfassungsteil (2) an einander parallel gegenüberliegenden Rändern (4) einer ersten Abdeckplatte (5) erste Führungsprofile (6) aufweist und das zweite Einfassungsteil (3) an einander parallel gegenüberliegenden Rändern (7) einer zweiten Abdeckplatte (8) zweite Führungsprofile (9) aufweist, wobei die ersten Führungsprofile (6) und die zweiten Führungsprofile (9) dazu angepasst sind, das erste Einfassungsteil (2) und das zweite Einfassungsteil (3) gleitend aneinander zu führen, wobei das erste und das zweite Einfassungsteil (2, 3) jeweils entlang der ersten und zweiten Führungsprofile (6, 9) aus der ersten und zweiten Abdeckplatte (5, 8) aufragende seitliche Wandteile (11, 12) aufweisen, die dazu angepasst sind, gleitend aneinander geführt zu sein und wobei am zweiten Einfassungsteil (3) zwischen den seitlichen Wandteilen (12) eine abtrennbar mit den seitlichen Wandteilen (12) verbundene Rückwand (17) aus der zweiten Abdeckplatte (8) aufragt, dadurch gekenzeichnet, dass am ersten Einfassungsteil (2) zwischen den seitlichen Wandteilen (11) eine bewegliche Vorderwand (13) aus der ersten Abdeckplatte (5) aufragt.

2. Einfassung nach Anspruch 1, **dadurch gekennzeichnet, dass** die Vorderwand (13) beidseits in der Ebene der seitlichen Wandteile (12) aufragende Laschen (18) aufweist.

3. Einfassung nach Anspruch 1 oder 2, **dadurch gekennzeichnet, dass** die Einfassung (1) aus einem Metallblech, insbesondere aus Aluminium, Kupfer oder Zink besteht.

4. Einfassung nach Anspruch 1, 2 oder 3, **dadurch gekennzeichnet, dass** die seitlichen Wandteile (11, 12) Auskragungen (11', 12') aufweisen, die die Vorderwand (13) und/oder die Rückwand (17) zumindest in einem Teilbereich überdecken.

5. Einfassung nach einem der Ansprüche 1 bis 4, **dadurch gekennzeichnet, dass** die Rückwand (17) an zumindest einem der seitlichen Wandteile (12) formschlüssig und lösbar festgelegt, insbesondere eingehakt ist.

6. Einfassung nach einem der Ansprüche 1 bis 5, **dadurch gekennzeichnet, dass** die Rückwand (17) gebogen ist und bevorzugt quer zu den Wandteilen (12) verlaufende Einkerbungen (17') aufweist.

7. Einfassung nach einem der Ansprüche 1 bis 6, **dadurch gekennzeichnet, dass** die Vorderwand (13) verlaufend aus der ersten Abdeckplatte aufragt (5) und bevorzugt im Verlauf quer zu den Wandteilen (11) verlaufende Einkerbungen (13') aufweist.

## Claims

1. Enclosure (1) for enclosing a cuboid penetration, in particular a chimney, at a passage of the penetration through a roof surface, comprising a first and a second enclosure part (2, 3), wherein the first enclosure part (2) has first guide profiles (6) on mutually parallel opposite edges (4) of a first cover plate (5) and the second enclosure part (3) has second guide profiles (9) on mutually parallel opposite edges (7) of a second cover plate (8), wherein the first guide profiles (6) and the second guide profiles (9) are adapted to guide the first enclosure part (2) and the second enclosure part (3) slidingly against one another, wherein the first and second enclosure parts (2, 3) each have lateral wall parts (11, 12) projecting along the first and second guide profiles (6, 9) from the first and second cover plates (5, 8) and adapted to be slidably guided against each other, and wherein at the second enclosure part (3) between the lateral wall parts (12) a rear wall (17) detachably connected to the lateral wall parts (12) projects from the second cover plate (8), **characterized in that** at the first enclosure part (2) between the lateral wall parts (11) a movable front wall (13) projects from the first cover plate (5).

2. Enclosure according to claim 1, **characterized in that** the front wall (13) has tabs (18) projecting on both sides in the plane of the lateral wall parts (12).

3. Enclosure according to claim 1 or 2, **characterized in that** the enclosure (1) consists of a metal sheet, in particular of aluminum, copper or zinc.

4. Enclosure according to claim 1, 2 or 3, **characterized in that** the lateral wall parts (11, 12) have projections (11', 12') which cover the front wall (13) and/or the rear wall (17) at least in a partial region.

5. Enclosure according to any one of claims 1 to 4, **characterized in that** the rear wall (17) is positively and releasably fixed, in particular hooked, to at least one of the lateral wall parts (12).

6. Enclosure according to any one of claims 1 to 5, **characterized in that** the rear wall (17) is curved and preferably has notches (17') extending transversely to the wall parts (12).

7. enclosure according to any one of the claims 1 to 6, **characterized in that** the front wall (13) projects (5) from the first cover plate in a running manner and preferably has notches (13') running transversely to the wall parts (11) in the course.

## Revendications

1. Enceinte (1) pour enfermer une pénétration cuboïde, en particulier une cheminée, au niveau d'un passage de la pénétration à travers une surface de toit, comprenant une première et une deuxième partie d'enceinte (2, 3), la première partie d'enceinte (2) ayant des premiers profils de guidage (6) sur des bords opposés mutuellement parallèles (4) d'une première plaque de couverture (5), et la deuxième partie d'enceinte (3) ayant des deuxièmes profils de guidage (9) sur des bords opposés mutuellement parallèles (7) d'une deuxième plaque de couverture (8), les premières profils de guidage (6) et les deuxièmes profils de guidage (9) étant adaptés pour guider de manière coulissante la première partie d'enceinte (2) et la deuxième partie d'enceinte (3) l'une contre l'autre, les première et deuxième parties d'enceinte (2, 3) ayant chacune des parties de paroi latérales (11, 12) faisant saillie depuis la première et la deuxième plaque de couverture (5, 8) le long des premières et deuxièmes profils de guidage (6, 9), adaptées pour être guidées de manière coulissante l'une contre l'autre, dans laquelle, sur la deuxième partie d'enceinte (3) entre les parties de paroi latérales (12), une paroi arrière (17) reliée de façon amovible aux parties de paroi latérales (12) fait saillie à partir de la deuxième plaque de couverture (8), **caractérisée en ce que,** sur la première partie d'enceinte (2) entre les parties de paroi latérales (11), une paroi avant mobile (13) fait saillie à partir de la première plaque de couverture (5).

2. Enceinte selon la revendication 1, **caractérisée en ce que** la paroi avant (13) comporte des pattes (18) faisant saillie de part et d'autre dans le plan des parties de paroi latérales (12).

3. Enceinte selon la revendication 1 ou 2, **caractérisée en ce que** l'enceinte (1) est constituée d'une tôle, notamment d'aluminium, de cuivre ou de zinc.

4. Enceinte selon la revendication 1, 2 ou 3, **caractérisée en ce que** les parties de paroi latérales (11, 12) présentent des saillies (11', 12') qui recouvrent au moins en partie la paroi avant (13) et/ou la paroi arrière (17).

5. Enceinte selon l'une des revendications 1 à 4, **caractérisée en ce que** la paroi arrière (17) est fixée positivement et de façon amovible, notamment accrochée, à au moins une des parties de paroi latérales (12).

6. Enceinte selon l'une des revendications 1 à 5, **caractérisée en ce que** la paroi arrière (17) est incurvée et, de préférence, présente des renfoncements (17') s'étendant transversalement aux parties de paroi (12).

7. Enceinte selon l'une des revendications 1 à 6, **caractérisée en ce que** la paroi avant (13) fait saillie de manière évolutive à partir de la première plaque de couverture (5) et de préférence présente des renfoncements (13') s'étendant transversalement aux parties de paroi (11) dans la partie évolutive.
